# EUROPÄISCHE PATENTSCHRIFT

(11) **EP 3 418 660 B1**
(45) Veröffentlichungstag und Bekanntmachung des Hinweises auf die Patenterteilung: **11.06.2025**
(21) Anmeldenummer: 18178805.0
(22) Anmeldetag: 20.06.2018
(51) Int. Cl.: F25D 23/06

(54) **KÜHL- UND/ODER GEFRIERGERÄT**
COOLING AND/OR FREEZING DEVICE
APPAREIL DE REFROIDISSEMENT ET/OU DE CONGÉLATION

(30) Priorität: 21.06.2017 DE 102017113744; 29.06.2017 DE 102017114588
(43) Veröffentlichungstag der Anmeldung: 26.12.2018
(73) Patentinhaber: Liebherr-Hausgeräte Ochsenhausen GmbH, 88416 Ochsenhausen (DE)
(72) Erfinder: GINDELE, Thomas, 88299 Leutkirch (DE); GROSCH, Sebastian, 88400 Biberach (DE)
(74) Vertreter: Herrmann, Uwe

(56) Entgegenhaltungen:
- EP-A2- 2 818 812
- EP-A2- 2 865 972
- DE-A1- 102009 047 245
- DE-A1- 102011 078 319
- DE-A1- 102015 007 476
- JP-A- S52 120 449
- JP-A- S6 089 669
- JP-B2- 3 128 461
- JP-U- S57 198 573
- US-A1- 2004 139 763

## Beschreibung

Die vorliegende Erfindung betrifft ein Kühl- und/oder Gefriergerät umfassend einen gekühlten Innenraum sowie ein Verschlusselement, durch das der Innenraum verschließbar ist, wobei der Innenraum und/oder das Verschlusselement zum Zwecke der Wärmedämmung über eine Schicht aus Isolationsmaterial verfügt.

Aus der US 2004/139763 A1, der DE 10 2011 078319 A1, der EP 2 865 972 A2, der JP S60 89669 A, der JP 3 128461 B2 und der JP S57 198573 U sind diverse Kühlgeräte bekannt.

Aus dem Stand der Technik bekannte Kühl- bzw. Gefriergeräte weisen üblicherweise einen Innenbehälter auf, der zusammen mit der Innenseite eines Verschlusselementes, wie z.B. einer Tür, Klappe oder einem Deckel den gekühlten Innenraum begrenzt. Zwischen der von dem gekühlten Innenraum abgewandten Seite des Innenbehälters und dem Außengehäuse des Gerätes befindet sich zum Zwecke der Wärmedämmung eine Schicht aus Isolationsmaterial, wie z.B. aus Polyurethan-schaum. Aus dem Stand der Technik ist es weiter bekannt, in dieser Schicht aus Isolationsmaterial ein oder mehrere Bauteile anzuordnen, und zwar aus Gründen der Energieeffizienz, aus Geräuschminderungsgründen oder aus Fertigungsgründen. Als Beispiel sind Flüssigkeitssammler und Steckverbindungen zu nennen.

Ein Nachteil der Anordnung derartiger Bauteile in der Schicht aus Isolationsmaterial besteht darin, dass deren Austausch im Fehlerfall nicht bzw. nur unter erheblicher Beschädigung des Gerätes und insbesondere der Ausschäumung möglich ist.

Der vorliegenden Erfindung liegt daher die Aufgabe zugrunde, ein Kühl- und/oder Gefriergerät der eingangs genannten Art dahingehend weiterzubilden, dass der Austausch derartiger Bauteile möglich ist, ohne das Gerät wesentlich zu beschädigen.

Diese Aufgabe wird durch ein Kühl- und/oder Gefriergerät mit den Merkmalen des Anspruchs 1 gelöst.

Danach ist vorgesehen, dass sich in der Schicht aus Isolationsmaterial wenigstens ein Bauteil befindet, das keine feste Verbindung zu dem Isolationsmaterial aufweist.

Erfindungsgemäß ist vorgesehen, dass das Bauteil keine feste Verbindung zu dem Isolationsmaterial eingeht, was den Vorteil mit sich bringt, dass das Bauteil z.B. im Kundendienstfall einfach ausgetauscht werden kann, ohne das Isolationsmaterial zu schädigen. Vorzugsweise steht das Bauteil überhaupt nicht mit dem Isolationsmaterial in Kontakt. Dies ermöglicht nicht nur die Entnahme eines defekten Bauteils, sondern auch den Einsatz eines neuen Bauteils, ohne dass das Isolationsmaterial und damit die Wärmedämmungseigenschaften beeinträchtigt werden.

Bei dem Bauteil gemäß der Erfindung kann es sich beispielsweise um eine Steckverbindung, eine Rohrleitung, eine Kapillare, ein Ventil, ein Kabel, einen Sensor, wie z.B. um einen Temperaturfühler etc. handeln. Diese Aufzählung ist nicht abschließend. Vorzugsweise handelt es sich bei dem Bauteil um ein Expansionsventil eines Kältemittelkreislaufs des Gerätes, das vor dem Verdampfer des Kältemittelkreislaufes angeordnet ist.

Um eine gute Zugänglichkeit zu dem Bauteil zu gewährleisten, ist erfindungsgemäß vorgesehen, dass sich in der Schicht aus Isolationsmaterial ein entfernbares Element mit oder ohne Isolationswirkung befindet, das so angeordnet ist, dass nach dessen Entfernung Zugang zu dem Bauteil besteht. Das entfernbare Element dient somit als "Deckel" für den Bereich, in dem sich das Bauteil befindet. Das entfernbare Element kann aus demselben Isolationsmaterial bestehen wie die sonstigen Bereiche des Isolationsmaterials oder auch aus einem anderen Material. Das entfernbare Element ist erfindungsgemäß so angeordnet, dass es von einem Nutzer oder Techniker vorzugsweise werkzeuglos von innen oder außen herausgezogen und wieder eingeführt werden kann.

Auch ist es denkbar, dass das entfernbare Element ein funktionales Element ist, das im Betrieb wenigstens eine Funktion ausübt. In Betracht kommt beispielsweise eine Beleuchtungseinheit, die den gekühlten Innenraum beleuchtet und als "Deckel" für den Bereich dient, in dem das Bauteil angeordnet ist. Ausgehend von dem gekühlten Innenraum ist somit nur die Beleuchtungseinheit, nicht jedoch das von dieser verdeckte Bauteil sichtbar.

Grundsätzlich kann das Bauteil an jeder beliebigen Position der Isolationsschicht angeordnet werden.

Bei Geräten mit einem an der Rückwand des Gerätes angeordnetem Verdampfer befindet sich das Bauteil hinter dem Innenbehälter vorzugsweise in einer Ecke im oberen Bereich der Schicht aus Isolationsmaterial und oberhalb des Verdampfers oder in der Decke bzw. Gerätedecke.

Dies gilt entsprechend für Geräte mit zwei Verdampfern, wie sie beispielsweise bei einer Kühl-/Gefrierkombination vorliegen. In diesem Fall kann sich das Bauteil auch zwischen den Verdampfern befinden. Dabei kann die erste Einspritzstelle z.B. im Gefrierteil sein und die Einspritzung von Kältemittel in den Kühlteilverdampfer kann von einem eingeschäumten Rohr an den Verdampfer weitergegeben werden.

Vorzugsweise ist vorgesehen, dass sich in der Schicht aus Isolationsmaterial ein Einschäumteil befindet, das mit dem Schaum in fester Verbindung steht und das einen Hohlraum begrenzt, in dem sich das Bauteil befindet.

Erfindungsgemäß kann somit auch vorgesehen sein, dass das Bauteil nicht mit dem Isolationsmaterial in Berührung kommt, sondern in einem Hohlraum angeordnet ist, der von einem Einschäumteil begrenzt wird. Auch dies ist unter der Formulierung zu verstehen, dass sich das Bauteil in der Schicht aus Isolationsmaterial befindet.

Wie oben ausgeführt, kann es sich bei dem Bauteil um ein Ventil und/oder um einen Sensor handelt, vorzugsweise um ein Expansionsventil des Kältemittelkreislaufs. Weitere Beispiele sind ein Flüssigkeitssammler, ein Trockner, eine Steckverbinder, ein Leuchtmittel, ein Siphon für Tauwasser, ein Sensor, wie z.B. ein Temperaturfühler oder eine Kombination mehrerer Bauteile. Denkbar ist es, dass ein Ventil erst nach Entfernung einer Lichtabdeckung zugänglich ist.

Die Isolationsschicht und/oder ein in dieser angeordnetes Einschäumteil kann teilweise oder vollständig oder einem oder mehreren der folgenden Materialen oder Elementen bestehen oder diese aufweisen: Silikone, Polyolefine, Polystyrol, Styropor, Polyurethan-Schaum, Vakkuumisolationspaneel, Perlit.

Im Falle der Verwendung von Styropor ist es beispielsweise denkbar, dass das Einschäumteil aus Styropor gebildet ist oder dieses aufweist und eingeschäumt ist. In diesem Fall bindet die Ausschäumung mit Styropor, das Bauteil kann jedoch entnommen werden, weil es nicht mit der Ausschäumung in Kontakt steht.

Das Einschäumteil und/oder das Bauteil kann geklebt oder geklemmt oder verriegelt etc. sein, um dieses an der gewünschten Position zu fixieren.

In einer Ausführungsform, die nicht unter der vorliegend beanspruchten Erfindung fällt, ist es denkbar, dass das Bauteil gasdicht zur Umgebung abgedeckt ist. Somit entsteht im Bereich des Bauteils kein Kondensat, da keine Luftfeuchtigkeit in den Bereich eintreten kann, in dem sich das Bauteil befindet.

Erfindungsgemäß ist vorgesehen, dass das Bauteil nicht gasdicht zur Umgebung abgedeckt ist und dass wenigstens ein Kondensatablauf vorgesehen ist, der so angeordnet ist, dass dieser Kondensat aus dem Bereich abführt, in dem das Bauteil angeordnet ist.

Der Bereich, in dem sich das Bauteil befindet, kann gegenüber dem gekühlten Innenraum durch eine Abdeckung getrennt sein, wobei die Abdeckung teilweise aus Isolationsmaterial besteht und teilweise aus einem oder mehreren Bereichen mit demgegenüber hoher Wärmeleitfähigkeit besteht, so dass dieses Bereiche bereifen und/oder sich an diesen Bereichen Kondensat ausbildet. Bereiche mit hoher Wärmeleitfähigkeit können so gestaltet sein, dass sie ein Logo (Firmennamen, Schneeflocke etc.) bilden, das entsteht, wenn Wasser darauf kondensiert oder eine Reifschicht bildet.

In Bereichen besonders hoher Wärmeleitfähigkeit oder in Teilbereichen von diesen kann vorgesehen sein, dass dort gezielt Kondensat erzeugt werden kann und so gezielt abgeführt werden kann.

Das Bauteil kann wenigstens teilweise aus einem Material bestehen, dass gegenüber dem Isolationsmaterial abweisende Eigenschaften aufweist. Die Materialien des Bauteils, wie z.B. eines Ventils, können im Falle der Ausschäumung aus "schaumphoben" Materialien bestehen oder mit diesen beschichtet sein, wie z.B. Silikone, Polyolefine. Somit bildet sich eine Art Hohlraum in dem Isolationsmaterial, in dem sich das Bauteil befindet. Daraus ergibt sich der Vorteil, dass der Körperschall z.B. im Falle eines Ventils geringer ist. Abgesehen davon kann das Bauteil leichter entnommen und wieder eingefügt werden. Dies kann beispielsweise dadurch erfolgen, dass der Innenbehälter aufgeschnitten oder anderweitig geöffnet wird und nach dem Austausch des Bauteils wieder zugeklebt oder anderweitig verschlossen wird.

Denkbar ist auch, dass das Material des Bauteils oder dessen Beschichtung teilweise hinsichtlich des Isolationsmaterials abweisende Eigenschaften und teilweise nicht abweisende Eigenschaften aufweist. Im Falle der Ausschäumung kann das Bauteil somit teilweise "schaumphile" und teilweise "schaumphobe" Eigenschaften aufweisen. Das nicht abweisende Eigenschaften aufweisende Material kann beispielsweise genutzt werden, um empfindliche Bereiche oder Bauteile, wie z.B. eine Steckerverbindung, vor Kondensat zu schützen, indem sich der Schaum oder ein sonstiges Isolationsmaterial fest mit dem Bereich oder Bauteil verbindet.

In einer denkbaren Ausführungsform befindet sich das Bauteil in einem Einschäumteil, z.B. in einer Polystyrolbox. Diese Box wird ausgeschäumt, um z.B. bei einem Ventil Kondensation zu vermeiden. Aus der Box treten Kabel und/oder Rohre aus, die mit dem Kältekreislauf und der Geräteelektronik oder sonstigen Komponenten verbunden werden können. Das Bauteil kann sich somit im eingeschäumten bzw. mit Isolationsmaterial gefüllten Einschäumteil befinden.

An dieser Stelle wird darauf hingewiesen, dass der Begriff "Einschäumteil" allgemein zu verstehen ist und ein Teil kennzeichnet, das mit dem Isolationsmaterial in Kontakt steht bzw. in diesem aufgenommen ist. Dabei kann es sich um Schaum, jedoch auch um ein beliebiges anderes Isolationsmaterial handeln.

Ist damit zu rechnen, dass auf dem Bauteil Luftfeuchtigkeit kondensieren kann, wie z.B. bei einem der Luftfeuchtigkeit ausgesetzten Expansionsventil, kann vorgesehen sein, dass das sich bildende Kondensat ablaufen kann, vorzugsweise in den Tauwasserablauf des Gerätes.

Wie bereits oben ausgeführt, ist erfindungsgemäß vorgesehen, dass das Bauteil nicht in unmittelbarem Kontakt mit dem Isolationsmaterial steht.

Befindet sich das Bauteil in einem Einschäumteil, kann vorgesehen sein, dass der Bereich um das Bauteil herum mit geräuschdämpfendem Material ausgestopft bzw. gefüllt ist.

Der Bereich um das Einschäumteil kann zur Schaumführung während des Schäumvorgangs genutzt werden.

Handelt es sich bei dem Bauteil beispielsweise um ein Ventil, insbesondere um ein Expansionsventil, das von Kältemittel durchströmt wird, ergibt sich als Vorteil, dass das Kältemittel ohne Kontakt zur Umgebung verdampft, so dass es zu keinem Wärmeeintrag in das Kältemittel kommt.

Bei geräuschverursachenden Bauteilen, wie z.B. bei einem Ventil oder Flüssigkeitssammler kommt als weiterer Vorteil hinzu, dass Geräusche in der Isolationsschicht erzeugt werden, ohne direkten Kontakt zum Isolationsmaterial, was zu einer besseren Geräuschdämpfung nach außen führt.

Ein weiterer Vorteil besteht darin, dass Bauteile im Fehlerfall leichter gewechselt werden können.

Das Bauteil kann in der Isolationsschicht angeordnet sein, die den Innenbehälter umgibt und/oder in der Isolationsschicht einer Tür, eines Deckels, einer Schublade oder eines sonstigen Verschlusselementes.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weitere Einzelheiten und Vorteile der Erfindung werden anhand eines in der Zeichnung dargestellten Ausführungsbeispiels näher erläutert.

Es zeigen:
- Figur 1:: eine Schnittansicht durch den oberen Eckbereich des Gerätekorpus mit einem in der Isolationsschicht angeordneten Bauteil,
- Figur 2:: eine Anordnung gemäß Figur 1 mit einem entfernbaren Element auf der Außenseite,
- Figur 3:: eine Anordnung gemäß Figur 1 mit einem entfernbaren Element auf der Außenseite und einer Isolation auf der Innenseite,
- Figur 4:: eine Anordnung gemäß Figur 3 mit einem entfernbaren Element auf der Innenseite und einer Isolation auf der Außenseite,
- Figur 5:: eine Schnittansicht durch den oberen Eckbereich des Gerätekorpus mit einem im Eckbereich der Isolationsschicht angeordneten Bauteil und mit einem entfernbaren Element auf der Innenseite,
- Figur 6:: eine Anordnung gemäß Figur 1 mit einem funktionalen Element als Abdeckung auf der Innenseite und einer Isolation auf der Außenseite,
- Figur 7:: eine Schnittansicht durch den oberen Eckbereich des Gerätekorpus mit einem Einschäumteil und aufzuschneidendem Innenbehälter und
- Figur 8:: eine Anordnung gemäß Figur 7 mit durch eine Behälterausstanzung zugänglichem Einschäumteil.

In den Figuren sind gleiche oder funktionsgleiche Teile mit denselben Bezugszeichen versehen.

Figur 1 zeigt den oberen Eckbereich eines Kühl- und/oder Gefriergerätes im Längsschnitt.

Das Bezugszeichen U kennzeichnet die Außenumgebung des Gerätes, die auch mit dem Begriff "außen" bezeichnet wird. Das Bezugszeichen I kennzeichnet den gekühlten Innenraum des Gerätes, der auch mit dem Begriff "innen" bezeichnet wird.

Der Korpus wird durch den Innenbehälter 20, das Außengehäuse 30 und die dazwischen befindliche Isolation 40 gebildet, die beispielsweise aus PU-Schaum besteht.

Mit dem Bezugszeichen 10 ist ein Bauteil, wie z.B. ein Ventil gekennzeichnet, dass sich in der Schicht aus Isolationsmaterial 40 befindet. Der Freiraum A zwischen dem Bauteil 10 und dem Isolationsmaterial 40 soll verdeutlichen, dass das Bauteil 10 nicht fest mit dem Schaum verbunden ist. Tatsächlich ist dieser Freiraum A somit nicht vorhanden, sondern symbolisiert die nicht feste Verbindung zwischen Schaum 40 und Bauteil 10. Um das Bauteil 10 auswechseln zu können, wird der Innenbehälter 10 aufgeschnitten oder ist auf Höhe des Bauteils mit einem Deckel, Klappe, Lade etc. versehen, der entfernt, verschwenkt, verschoben oder ausgezogen werden kann. Nach innen befindet sich zwischen dem Bauteil 10 und dem Innenbehälter 20 kein Isolationsmaterial 40.

Figur 2 zeigt ein Ausführungsbeispiel, das im Wesentlichen dem gemäß Figur 1 entspricht mit dem Unterschied, dass die Schicht aus Isolationsmaterial 40 auf Höhe des Bauteils 10 ein zerstörungsfrei entfernbares Element 100 mit Isolationswirkung aufweist. Dieses wird entnommen, um an das Bauteil 10 zu gelangen und nach dem Auswechseln oder der Reparatur des Bauteils 10 wieder eingesetzt. Wie dies aus Figur 2 hervorgeht, ist das Element 100 von außen entnehmbar und wieder einsetzbar.

Unter einem entfernbaren Element 100 wird ein Element verstanden das vorzugsweise werkzeugfrei, jedenfalls aber zerstörungsfrei, d.h. ohne die Isolation 40 zu beschädigen entnommen und wieder eingesetzt werden kann.

Figur 3 zeigt ein Ausführungsbeispiel, das dem gemäß Figur 2 ähnelt, allerdings mit dem Unterschied, dass sich auf Höhe des Bauteils innen, d.h. zum gekühlten Innenraum hin ein nicht entnehmbarer Bereich von Isolationsmaterial 40 befindet. D.h. zwischen dem Bauteil 10 und dem Innenraum befindet sich im Gegensatz zu den Ausführungsformen der Figuren 1 und 2 Isolationsmaterial 40. Das Bauteil 10 ist somit allseitig von Isolationsmaterial 40 umgeben.

Aus Figur 4 ist eine Ausführungsform ersichtlich, bei der sich das entfernbare Teil 100 auf der Innenseite befindet, d.h. ausgehend vom Innenbehälter 20 bzw. vom gekühlten Innenraum I entfernt und wieder eingesetzt werden kann und auf der Außenseite, d.h. zwischen dem Bauteil 10 und der Außenwand 30 ein Bereich aus nicht entnehmbarem Isolationsmaterial 40 angeordnet ist.

Aus Figur 5 ist eine Ausführungsform ersichtlich, bei der sich das Bauteil 10 im oberen Eckbereich zwischen Seiten- oder Rückwand und Decke des Korpus in dem Isolationsmaterial 40 befindet, woraus sich ein verbesserter Isolationseffekt ergibt. Zwischen dem Bauteil 10 und der Außenwand des Gerätes befindet sich jeweils eine Schicht aus Isolationsmaterial 40. Das entfernbare Element ist innen angeordnet, d.h. kann ausgehend vom Innenraum entfernt und wieder eingesetzt werden. Das entfernbare Element 100 kann grundsätzlich mit oder ohne Isolationswirkung verwendet werden. Es kann beispielsweise nur aus einem Stück der Wand des Innenbehälters 20 bestehen, aus einem Einschäumteil aus Kunststoff, aus einer Kunststoffplatte etc.

Figur 6 zeigt eine Ausführungsform gemäß Figur 4 mit dem Unterschied, dass das entfernbare Element ein funktionales Element 200 in Form einer Lichteinheit ist. Es kann hierbei eine herkömmliche Lichteinheit zur Beleuchtung des gekühlten Innenraums verwendet werden, die entnommen werden kann, um Zugang zu dem Bauteil 10 zu erhalten.

Aus Figur 7 ist ein Ausführungsbeispiel mit einem Einschäumteil E ersichtlich, das in dem Schaum 40 eingebettet ist und fest oder lösbar mit dem Schaum verbunden ist und mit der Außenseite des Innenbehälters 20 verklebt ist. In dem von dem Einschäumteil und der Innenbehälterwand begrenzten Hohlraum H befindet ich das hier nicht dargestellte Bauteil. Die Markierung M zeigt die Bereiche, in denen der Innenbehälter aufgeschnitten werden muss, um Zugang zu dem Bauteil zu erhalten.

Figur 8 zeigt eine mit Figur 7 vergleichbare Ausführungsform, so dass entsprechend Bezug genommen wird. Allerdings ist in diesem Fall eine Ausstanzung im Innenbehälter 20 vorgesehen, die durch einen Deckel D oder dergleichen verschlossen sein kann. Ein Aufschneiden des Innenbehälters 20 ist in diesem Fall nicht notwendig, um Zugang zu dem Bauteil zu erhalten.

Grundsätzlich kann der Innenbehälter 20 auf Höhe des Bauteils geschlossen sein und muss aufgeschnitten werden, um Zugang zu dem Bauteil zu erhalten, oder auch offen oder durch einen lösbaren, verschiebbaren, verschwenkbaren etc. Deckel, Klappe, Lade mit oder ohne Isolationswirkung, d.h. Wärmedämmwirkung geschlossen sein, wodurch sich ein erleichterter Zugang zu dem Bauteil ergibt, weil der Innenbehälter nicht aufgeschnitten werden muss.

## Patentansprüche

1. Kühl- und/oder Gefriergerät umfassend einen gekühlten Innenraum (I) sowie ein Verschlusselement, durch das der Innenraum (I) verschließbar ist, wobei der Innenraum (I) und/oder das Verschlusselement zum Zwecke der Wärmedämmung über eine Schicht aus Isolationsmaterial (40) verfügt, wobei sich in der Schicht aus Isolationsmaterial (40) wenigstens ein Bauteil (10) befindet, das keine feste Verbindung zu dem Isolationsmaterial (40) aufweist, wobei sich in der Schicht aus Isolationsmaterial (40) ein entfernbares Element (100) mit oder ohne Isolationswirkung befindet, das so angeordnet ist, dass nach dessen Entfernung Zugang zu dem Bauteil (10) besteht, wobei das entfernbare Element (100) so angeordnet ist, dass das entfernbare Element (100) von innen oder außen herausgezogen und eingesetzt werden kann, und wobei das Bauteil (10) nicht in unmittelbarem Kontakt mit dem Isolationsmaterial (40) steht, **dadurch gekennzeichnet, dass** das Bauteil (10) nicht gasdicht zur Umgebung (U) abgedeckt ist und dass wenigstens ein Tauwasserablauf vorgesehen ist, der so angeordnet ist, dass dieser Tauwasser aus dem Bereich abführt, in dem das Bauteil (10) angeordnet ist.

2. Kühl- und/oder Gefriergerät nach Anspruch 1, **dadurch gekennzeichnet, dass** das entfernbare Element (100) ebenfalls aus Isolationsmaterial (40) besteht oder dieses aufweist.

3. Kühl- und/oder Gefriergerät nach Anspruch 1 oder 2, **dadurch gekennzeichnet, dass** das entfernbare Element (100) ein funktionales Element ist, das im Betrieb wenigstens eine technische Funktion ausübt.

4. Kühl- und/oder Gefriergerät nach einem der vorhergehenden Ansprüche, **dadurch gekennzeichnet, dass** sich das Bauteil (10) in einem Eckbereich der Schicht aus Isolationsmaterial (40) oder in der Decke der Schicht aus Isolationsmaterial (40) befindet.

5. Kühl- und/oder Gefriergerät nach einem der vorhergehenden Ansprüche, **dadurch gekennzeichnet, dass** sich in der Schicht aus Isolationsmaterial (40) ein Einschäumteil (E) befindet, das mit dem Schaum in fester Verbindung steht und das einen Hohlraum begrenzt, in dem sich das Bauteil (10) befindet.

6. Kühl- und/oder Gefriergerät nach einem der vorhergehenden Ansprüche, **dadurch gekennzeichnet, dass** es sich bei dem Bauteil (10) um ein Ventil und/oder um einen Sensor handelt, vorzugsweise um ein Expansionsventil des Kältemittelkreislaufs.

7. Kühl- und/oder Gefriergerät nach einem der vorhergehenden Ansprüche, **dadurch gekennzeichnet, dass** die Isolationsschicht (40) und/oder ein in dieser angeordnetes Einschäumteil (E) teilweise oder vollständig aus einem oder mehreren der folgenden Materialen oder Elementen besteht oder diese aufweist: Silikon, Polyolefin, Polystyrol, Styropor, Polyurethan, Vakuumisolationspaneel, Perlit.

8. Kühl- und/oder Gefriergerät nach einem der vorhergehenden Ansprüche, **dadurch gekennzeichnet, dass** der Bereich, in dem sich das Bauteil (10) befindet gegenüber dem gekühlten Innenraum (I) durch eine Abdeckung getrennt ist, wobei die Abdeckung teilweise aus Isolationsmaterial (40) und teilweise in einem oder mehreren Bereichen demgegenüber aus hoher Wärmeleitfähigkeit besteht, so dass dieses Bereiche bereifen und/oder sich an diesen Bereichen Kondensat ausbildet.

9. Kühl- und/oder Gefriergerät nach einem der vorhergehenden Ansprüche, **dadurch gekennzeichnet, dass** das Bauteil (10) wenigstens teilweise aus einem Material besteht, dass gegenüber dem Isolationsmaterial (40) abweisende Eigenschaften aufweist.

## Claims

1. Cooling and/or freezing device comprising a cooled interior (1) and a closure element by means of which the interior (1) can be closed, wherein the interior (1) and/or the closure element has a layer of insulating material (40) for the purpose of thermal insulation, wherein at least one component (10) is located in the layer of insulating material (40), which component has no fixed connection to the insulating material (40), wherein a removable element (100) with or without an insulating effect is located in the layer of insulating material (40), which element is arranged such that there is access to the component (10) after its removal, wherein the removable element (100) is arranged such that the removable element (100) can be pulled out and inserted from the inside or outside, and wherein the component (10) is not in direct contact with the insulating material (40), **characterised in that** the component (10) is not covered in a gas-tight manner with respect to the environment (U) and **in that** at least one condensate water drain is provided, which is arranged in such a way that it removes condensate water from the area in which the component (10) is arranged.

2. Cooling and/or freezing device according to claim 1, **characterised in that** the removable element (100) also consists of or has insulating material (40).

3. Cooling and/or freezing device according to claim 1 or 2, **characterised in that** the removable element (100) is a functional element that performs at least one technical function during operation.

4. Cooling and/or freezing device according to any one of the preceding claims, **characterised in that** the component (10) is located in a corner region of the layer of insulating material (40) or in the top of the layer of insulating material (40).

5. Cooling and/or freezing device according to any one of the preceding claims, **characterised in that** the layer of insulating material (40) contains a foamed-in part (E) that is firmly connected to the foam and delimits a cavity in which the component (10) is located.

6. Cooling and/or freezing device according to any one of the preceding claims, **characterised in that** the component (10) is a valve and/or a sensor, preferably an expansion valve of the refrigerant circuit.

7. Cooling and/or freezing device according to any one of the preceding claims, **characterised in that** the insulating layer (40) and/or a foamed-in part (E) arranged therein consists partly or completely of or has one or more of the following materials or elements: silicon, polyolefin, polystyrene, expanded polystyrene, polyurethane, vacuum insulation panel, perlite.

8. Cooling and/or freezing device according to any one of the preceding claims, **characterised in that** the area in which the component (10) located is separated from the cooled interior (1) by a cover, wherein the cover consists partly of insulating material (40) and partly in one or more areas of high thermal conductivity, so that these areas frost and/or condensate forms on these areas.

9. Cooling and/or freezing device according to any one of the preceding claims, **characterised in that** the component (10) consists at least partly of a material that has repellent properties with respect to the insulating material (40).

## Revendications

1. Appareil de réfrigération et/ou de congélation comprenant un espace intérieur (1) réfrigéré ainsi qu'un élément de fermeture, par lequel l'espace intérieur (1) peut être fermé, l'espace intérieur (1) et/ou l'élément de fermeture disposant d'une couche de matériau isolant (40) à des fins d'isolation thermique, dans la couche de matériau isolant (40) se trouvant au moins un composant (10) qui ne présente pas de liaison fixe avec le matériau isolant (40), dans la couche de matériau isolant (40) se trouvant un élément amovible (100) avec ou sans effet isolant, qui est agencé de telle sorte qu'il existe un accès au composant (10) après son retrait, l'élément amovible (100) étant agencé de telle sorte que l'élément amovible (100) peut être extrait et inséré de l'intérieur ou de l'extérieur, et le composant (10) n'étant pas en contact direct avec le matériau isolant (40), **caractérisé en ce que** le composant (10) n'est pas recouvert de manière étanche aux gaz par rapport à l'environnement (U) et **en ce qu'**il est prévu au moins une évacuation d'eau de condensation qui est agencée de manière à évacuer l'eau de condensation de la zone dans laquelle le composant (10) est agencé.

2. Appareil de réfrigération et/ou de congélation selon la revendication 1, **caractérisé en ce que** l'élément amovible (100) est également constitué de matériau isolant (40) ou présente celui-ci.

3. Appareil de réfrigération et/ou de congélation selon la revendication 1 ou 2, **caractérisé en ce que** l'élément amovible (100) est un élément fonctionnel qui, en fonctionnement, exerce au moins une fonction technique.

4. Appareil de réfrigération et/ou de congélation selon l'une quelconque des revendications précédentes, **caractérisé en ce que** le composant (10) se trouve dans une zone de coin de la couche de matériau isolant (40) ou dans le plafond de la couche de matériau isolant (40).

5. Appareil de réfrigération et/ou de congélation selon l'une quelconque des revendications précédentes, **caractérisé en ce que** dans la couche de matériau isolant (40) se trouve une pièce en mousse (E) qui est en liaison fixe avec la mousse et qui délimite une cavité dans laquelle se trouve le composant (10).

6. Appareil de réfrigération et/ou de congélation selon l'une quelconque des revendications précédentes, **caractérisé en ce que** le composant (10) consiste en une vanne et/ou un capteur, de préférence en une vanne d'expansion du circuit de réfrigérant.

7. Appareil de réfrigération et/ou de congélation selon l'une quelconque des revendications précédentes, **caractérisé en ce que** la couche isolante (40) et/ou une pièce en mousse (E) agencée dans celle-ci est constituée partiellement ou entièrement d'un ou de plusieurs des matériaux ou éléments suivants ou présente ceux-ci : silicone, polyoléfine, polystyrène, polystyrène expansé, polyuréthane, panneau d'isolation sous vide, perlite.

8. Appareil de réfrigération et/ou de congélation selon l'une quelconque des revendications précédentes, **caractérisé en ce que** la zone dans laquelle se trouve le composant (10) est séparée de l'espace intérieur réfrigéré (1) par un couvercle, le couvercle étant constitué partiellement d'un matériau isolant (40) et partiellement, dans une ou plusieurs zones, d'une conductivité thermique élevée en comparaison, de telle sorte que ces zones givrent et/ou que de la condensation se forme sur ces zones.

9. Appareil de réfrigération et/ou de congélation selon l'une quelconque des revendications précédentes, **caractérisé en ce que** le composant (10) est au moins partiellement constitué d'un matériau qui présente des propriétés de répulsion par rapport au matériau isolant (40).
